# FASCICULE DE BREVET EUROPEEN

(11) **EP 1 054 759 B1**
(45) Date de publication et mention de la délivrance du brevet: **03.07.2002**
(21) Numéro de dépôt: 99903731.0
(22) Date de dépôt: 10.02.1999
(51) Int. Cl.: B26D 7/18

(54) **DISPOSITIF DE DECORTICAGE DE FLANS DE CARTON DECOUPES**
ABFALLAUSBRECHVORRICHTUNG FÜR GESTANZTE KARTONAGEN
DEVICE FOR PEELING OFF CUT OUT CARDBOARD BLANKS

(30) Priorité: 10.02.1998 FR 9801532
(43) Date de publication de la demande: 29.11.2000
(73) Titulaire: KOMORI-CHAMBON SA, 45060 Orléans (FR)
(72) Inventeur: ROUX, Jean-Pierre, F-45160 Ardon (FR)
(74) Mandataire: Bruder, Michel
(86) Numéro de dépôt international: FR9900295
(87) Numéro de publication internationale: WO9941047

(56) Documents cités:
- EP-A- 0 493 229
- CH-A- 386 228
- FR-A- 1 421 179
- US-A- 2 888 860
- US-A- 5 181 444
- US-A- 5 365 815

## Description

La présente invention concerne les machines à découpe rotatives de flans de carton du type décrit dans l'EP-A-0 493 229, qui sert de base au préamble de la revendication 1 et concerne plus particulièrement des perfectionnements aux dispositifs assurant le décorticage des flans découpés.

On sait qu'une fois la découpe rotative des flans de carton effectuée, que celle-ci ait été réalisée entre un cylindre de découpe et un cylindre contrepartie (Procédé dit SK, soit "Single Knife") ou entre deux cylindres de découpe (Procédé TK, soit "Twin Knife"), il est nécessaire de séparer les chutes, ou "décortiques", du reste du flan.

La séparation peut être réalisée par une opération dite de décorticage intégré. Pour ce faire, l'un des cylindres de découpe, habituellement le cylindre contrepartie, comporte des éléments acérés, tels que des picots, qui traversent la décortique, si bien que, au cours de la rotation, cette dernière est entraînée par les picots ce qui assure sa séparation du reste du flan. Des peignes entre les dents desquels passent les picots assurent ensuite l'extraction des décortiques maintenues par les picots.

Cette séparation peut également être réalisée par des moyens de décorticage distincts des moyens de découpe qui sont constitués d'un module de décorticage spécifique qui est disposé en aval des moyens de découpe. Habituellement ce module de décorticage est constitué de deux séries respectives de disques disposés en vis-à-vis l'un au-dessus de l'autre, entre lesquels est admis le flan découpé. L'une de cette série de disques, généralement les disques inférieurs, est pourvue de picots qui, comme précédemment, traversent la décortique pour pénétrer dans des orifices prévus dans le cylindre de découpe, si bien que, au cours de la rotation, la décortique est séparée du reste du flan découpé et entraînée par les picots, ainsi que décrit précédemment.

On comprend que pour assurer l'extraction de la décortique une fois celle-ci maintenue par les picots, les peignes doivent posséder une extrémité antérieure extrêmement fine qui doit impérativement être disposée au plus près du cylindre portant les picots. La réalisation d'un tel module est donc extrêmement délicate puisque, si les peignes sont trop éloignés du cylindre ou du disque portant les picots, on provoquera un bourrage, et si ces mêmes peignes en sont trop rapprochés on risquera de les détériorer ou de les user ce qui du même coup diminuera leur efficacité.

On connaît par le brevet US-A-2.888.860 un dispositif de décalage de décortique constitué d'un plot cylindrique vissé dans le cylindre et qui est pourvu en son centre d'un téton qui, au cours de sa rotation est forcé à pénétrer dans la décortique par une brosse rotative, l'arrachage de la décortique ainsi encastrée dans le téton étant assuré par une autre brosse rotative. De tels moyens d'extraction de la décortique peuvent être utilisés dans des dispositifs de découpe rotative à faible vitesse de rotation, mais lorsque l'on souhaite mettre en oeuvre des machines de grand débit il est préférable d'avoir recours à des peignes ainsi qu'exposé précédemment. Or, avec de tels moyens permettant d'écarter la décortique de la surface du cylindre, il n'est pas possible de faire appel à des peignes puisque l'écart important nécessité par la largeur de l'embase cylindrique serait de nature à provoquer des bourrages.

La présente invention a pour but de remédier à ces inconvénients en proposant un dispositif de décorticage comportant des picots dont la constitution est telle qu'il n'est plus nécessaire, pour éviter les bourrages, que l'arête antérieure des peignes soit fine et qu'elle soit disposée à proximité du cylindre ou du disque.

La présente invention a ainsi pour objet un dispositif selon la revendication 1.

Dans ces conditions les dents des peignes destinés à extraire la décortique des éléments de préhension peuvent s'approcher au plus près de ces derniers évitant ainsi tout risque de bourrage.

Dans un mode de mise en oeuvre de l'invention les éléments rotatifs sont constitués de disques et les zones acérées des éléments de préhension sont formées à partir d'éléments plans qui sont fixés sur les faces de base de ceux-ci. Ces éléments de préhension peuvent également être fixés contre une face latérale d'un épaulement circulaire des disques.

Dans un autre mode de mise en oeuvre de l'invention les éléments de préhension sont constitués d'une partie cylindrique filetée qui est surmontée d'un méplat surmonté lui-même d'une pointe constituant la zone acérée et il comprend un contre-écrou de fixation, la partie filetée étant destinée à être vissée dans un trou fileté de l'élément rotatif et à être bloqué sur celui-ci dans une position telle que la base de la pointe soit à une distance de la surface externe du cylindre égale à au moins une fois l'épaisseur du flan.

La partie de l'élément de préhension comprise entre l'embase et la base de la zone acérée forme un méplat dont la largeur, (ou dimension dans la direction de l'axe de rotation des éléments de préhension), est égale à celle de la zone acérée.

Le dispositif suivant la présente invention permet ainsi d'écarter la décortique de l'élément rotatif portant les éléments de préhension, ce qui facilite l'introduction du peigne entre ces deux éléments. Dans ces conditions d'une part on facilite la réalisation des moyens de séparation de la décortique et d'autre part on évite les bourrages.

On décrira ci-après, à titre d'exemple non limitatif, une forme d'exécution de la présente invention, en référence au dessin annexé sur lequel :

Les figures 1a et 1b sont des vues schématiques de deux moyens de décorticage mis en oeuvre suivant l'état antérieur de la technique.

La figure 1c est une vue partielle en plan d'un peigne.

La figure 1d est une vue en coupe du peigne représenté sur la figure 1c suivant la ligne Id-Id de celle-ci.

La figure 2 est une vue de face schématique d'un dispositif de décorticage séparé.

La figure 3 est une vue de côté partielle à plus grande échelle du dispositif de décorticage représenté sur la figure 2.

La figure 4 est un vue en coupe suivant la ligne IV-IV du dispositif représenté sur la figure 3.

La figure 5 est une vue de côté en coupe partielle d'un dispositif suivant l'invention, en cours d'extraction par des peignes, d'une décortique maintenue par des éléments de préhension.

La figure 6 est une vue de face de deux cylindres dont un est pourvu d'éléments de préhension amovibles et réglables suivant une seconde forme de mise en oeuvre de l'invention.

La figure 7 est une vue en coupe radiale partielle à plus grande échelle du second mode de mise en oeuvre représenté sur la figure 6.

La figure 7a est une vue de dessus du dispositif représenté sur la figure 7, le peigne supérieur étant figuré en pointillés.

La figure 7b est une vue en coupe radiale du dispositif représenté sur la figure 7 suivant la ligne VIIb-VIIb de celle-ci.

On a représenté sur la figure 1a un dispositif de découpe rotatif pour flans de carton qui comprend essentiellement deux cylindres, à savoir un cylindre supérieur 1, dit cylindre de découpe, c'est-à-dire un cylindre qui comporte les filets assurant la découpe du carton, et un cylindre inférieur 3, dit cylindre contrepartie, qui est lisse, entre lesquels est entraîné un flan de carton à découper 5. Afin d'assurer le décorticage, c'est-à-dire la séparation des résidus de découpe, ou décortique 5a, du reste du flan 5b, ce dispositif est pourvu de moyens de décorticage intégrés. Ces moyens sont constitués d'éléments de préhension, tels que des pointes 7, qui font saillie à partir de la surface externe du cylindre contrepartie 3, et de cavités complémentaires 9 prévues dans le cylindre de découpe 1, qui sont destinées à accueillir les pointes 7. Le dispositif comprend également des peignes 11 (figures 1c et 1d) qui comportent des fentes longitudinales 13 qui sont destinées au passage des pointes 7.

Le flan à découper 5 est entraîné dans le sens de la flèche F entre les deux cylindres 1 et 3 qui effectuent l'opération de découpe. Aussitôt celle-ci effectuée, les pointes 7 pénètrent dans la décortique 5a et entraînent celle-ci vers le bas, alors que le reste 5b du flan découpé poursuit son chemin. Le peigne 11 est disposé de façon telle qu'il assure l'extraction de la décortique des pointes 7.

Comme représenté sur la figure 1b, il est possible de séparer l'opération de découpe de l'opération de décorticage (décorticage séparé). Pour ce faire on dispose, en aval des moyens de découpe 2, des moyens séparés de décorticage 4. Ces derniers peuvent être constitués de deux cylindres, inférieurs 3' et supérieurs 1' ou d'une série de disques, qui sont respectivement disposés en vis-à-vis les uns au-dessus des autres. Le fonctionnement d'un tel dispositif est identique à celui des moyens intégrés décrits précédemment.

On décrira ci-après la présente invention dans le cadre d'un dispositif de décorticage séparé, mais elle pourra bien entendu être également mise en oeuvre dans tout type de décorticage et notamment dans des dispositifs de découpage intégré.

Le dispositif de décorticage séparé représenté schématiquement sur les figures 2 à 4 est essentiellement constitué d'un bâti 12 qui supporte un arbre inférieur 14 et un arbre supérieur 14'. Ces arbres supportent des disques respectifs inférieurs 16 et supérieurs 16', qui assurent l'entraînement entre eux d'un flan découpé 5 provenant de moyens de découpe non représentés. Les disques inférieurs 16, ainsi que représenté sur les figures 3 et 4, sont creusés sur chacune de leurs faces d'une rainure circulaire 21, de façon à former un épaulement circulaire 18. Les flancs latéraux opposés 20 de cet épaulement 18 servent de support à des éléments de préhension 22 pourvus de parties acérées 23 destinées à pénétrer dans la décortique 5a et à l'entraîner de façon à la séparer du reste 5b du flan 5.

Les éléments de préhension 22 sont constitués d'une plaquette en acier qui est appliquée sur un flan latéral 20 de l'épaulement circulaire 18 par une vis 28 qui traverse une lumière en arc de cercle 26 de la plaquette, lumière centrée sur l'axe de l'élément rotatif 16, pour se visser dans des trous filetés 30 du flanc 20, avec interposition d'une rondelle de serrage 32. La partie inférieure de la plaquette 22 est en forme de V inversé si bien qu'elle prend appui en deux points sur la base 25 de la rainure circulaire 21. Dans cette position, ainsi que représenté sur les figures 3 et 4, la partie supérieure de la plaquette, ou embase 27, dépasse de la face externe de l'épaulement circulaire 18 d'une valeur d de l'ordre de quelques millimètres, par exemple 3 millimètres. L'embase 27 se prolonge vers l'extérieur par la partie acérée 23 qui est en forme de couteau dont les faces sont aiguisées afin d'améliorer sa pénétration dans la décortique 5a. Les trous filetés 30 sont prévus avec des écartements angulaires tels que, compte tenu de l'écart angulaire de la fenêtre 26, il soit possible de positionner angulairement la partie acérée 23 en un point quelconque de la périphérie du disque 16. Afin d'améliorer cette facilité de positionnement en un point quelconque de la périphérie du disque 16 la partie acérée 23 sera préférentiellement disposée d'un côté de l'embase ce qui permettra, par retournement face pour face de la plaquette d'obtenir deux zones de positionnement angulaire de la partie acérée 23.

Ainsi que dans les dispositifs de l'état antérieur de la technique, et comme représenté sur la figure 5, le dispositif comporte des peignes 11 qui sont disposés à proximité de la périphérie externe de l'épaulement circulaire 18 de façon telle que les fentes 13 dont ils sont pourvus permettent le passage des parties acérées 23 des plaquettes 22 et de leur embase 27. La largeur a des fentes 13 des peignes 11 sera de préférence aussi proche que possible de l'épaisseur des plaquettes ou éléments de préhension 22.

Dans ces conditions, le flan de carton 5 une fois découpé s'engage entre les disques 16 et 16' et les parties acérées 23 des plaquettes 22 pénètrent dans la décortique 5a et assurent la préhension de celle-ci, arrachant cette dernière au reste du flan découpé 5b. La décortique 5a est alors entraînée vers le bas, ainsi que représenté sur les figures 1a et 5 et elle se trouve plaquée non pas contre la face externe de l'épaulement 18 du disque 16 mais contre l'embase 27 des plaquettes 22. Il existe dans ces conditions un espace entre la surface externe de l'épaulement circulaire 18 et la face interne de la décortique 5a. Ainsi que représenté sur la figure 5 cet espace permet une introduction facile du peigne 11 entre ces deux éléments. Cela permet d'éloigner la face interne du peigne de la face externe de l'épaulement circulaire 18 permettant ainsi une plus grande facilité de mise en oeuvre et un coût de réalisation moindre du dispositif de décortique tout en éliminant totalement les risques de bourrage qui se produisent parfois dans les dispositifs suivant l'état antérieur de la technique.

Bien entendu, la valeur dont l'embase dépasse la face externe des disques 16 pourra varier en fonction des différents types d'application. Elle sera généralement supérieure à l'épaisseur du flan 5.

De même les éléments de préhension 22 pourront être constitués par tout autre dispositif que des plaquettes.

On pourra, ainsi que représenté sur les figures 6 et 7, faire appel à des éléments cylindriques qui seront susceptibles d'être vissés sur la face extérieure de disques du type des disques 16, mais, de façon plus intéressante, sur des éléments de type cylindre 31.

Ainsi, dans le mode de mise en oeuvre représenté sur la figure 6 on a remplacé les disques inférieur 16 et supérieur 16' par des cylindres 31 et 31' sur lesquels on a positionné, en des endroits déterminés, fonction de la forme spécifique des flans à découper, des plots cylindriques 22' qui sont vissés dans le cylindre 31.

Plus précisément, ainsi que représenté sur la figure 7 la face supérieure du cylindre 31 est creusée de trous filetés 34 et chaque élément de préhension 22' est formé d'une partie filetée 36 qui comporte à sa partie supérieure un méplat 38 qui est lui-même surmonté d'un élément cylindrique 37 de même diamètre que l'épaisseur du méplat et qui se termine à sa partie supérieure par une pointe 40. La partie filetée 36 est vissée dans le trou fileté 34 de façon que l'embase 27' soit située à la distance d souhaitée de la surface externe du cylindre 31 et que le méplat 38 soit orienté parallèlement à l'axe du cylindre 31. La partie filetée 36 est maintenue en position par un contre-écrou 39. La face supérieure 27' du méplat 38 constitue ainsi une embase qui est destinée à recevoir la face inférieure de la décortique 5a et à l'éloigner ainsi de la surface externe du cylindre, permettant ainsi aux dents 13 d'un peigne 11 en passant de part et d'autre du méplat 38 au plus près de celui-ci ainsi que représenté sur la figure 7a de dégager facilement la décortique de l'élément acéré constitué par la pointe 40 sans risquer de provoquer de bourrage.

Le fonctionnement d'un tel dispositif est identique à celui décrit précédemment et la proximité des dents du peigne 11 avec le méplat 38 permet de mettre à profit l'espace d pour favoriser, à l'aide des peignes, l'extraction de la décortique 5a de l'élément de préhension 22'.

## Revendications

1. Dispositif de découpe rotative de flans de carton (5) entre deux cylindres dont l'un au moins est un cylindre de découpe, du type comportant des moyens de décorticage constitués d'éléments de préhension (22,22') disposés sur des éléments rotatifs (31), entre lesquels la nappe est entraînée et qui comportent une zone acérée (23,40) destinée à pénétrer dans la décortique (5a) du flan découpé (5) le dispositif comportant un peigne afin, qu'au cours de la rotation des éléments rotatifs entre lesquels la nappe est entraînée le peigne assure la séparation de la décortique des éléments de préhension les éléments de préhension (22,22') comportant une embase (27,38), qui dépasse la surface externe des éléments rotatifs, d'une valeur (d) au moins égale à l'épaisseur du flan, la dimension de l'embase (27,38) dans la direction de l'axe de rotation des éléments rotatifs (31) étant égale à celle de la zone acérée, **caractérisé en ce que** la section de l'embase, vue selon la direction de l'axe de l'élément rotatif sur lequel les éléments de phéhension sont disposés, est plus forte que celle de la zone acérée (23,40) de façon qu'après la pénétration de la zone acérée (23,40) dans la décortique (5a) celle-ci se trouve plaquée contre l'embase (27,38) qui reçoit la face inférieur de la décortique de façon a l'éloigner de la surface extérieure de l'élément rotatif comportant les éléments de préhension.

2. Dispositif suivant la revendication 1 **caractérisé en ce que** les éléments rotatifs sont constitués de disques (16, 16') et les éléments acérés sont formés d'éléments plans (22) qui sont fixés sur les faces de base (20) de ces disques.

3. Dispositif suivant la revendication 2 **caractérisé en ce que** les disques (16) comportent sur au moins l'une de leur face de base une rainure circulaire (18) contre une face latérale (20) de laquelle les éléments de préhension (22) sont fixés.

4. Dispositif suivant la revendication 3 **caractérisé en ce que** la base des éléments de préhension (22) est en forme de V inversé, lui permettant d'être en appui en deux points sur l'élément rotatif (16).

5. Dispositif suivant la revendication 3 **caractérisé en ce que** les éléments de préhension (22) sont percés de lumières (26) en forme d'arc de cercles, centrés sur l'axe des éléments rotatifs (16), qui sont traversés par des moyens de fixation (28) sur la face latérale (20).

6. Dispositif suivant la revendication 5 **caractérisé en ce que** les moyens de fixation sont constitués par des vis (28) qui prennent place dans des trous filetés (30) de la face latérale (20), l'écartement angulaire des trous (30) et celui des lumières (26) étant tels qu'il soit possible de positionner angulairement la partie acérée (23) en un point quelconque de la périphérie du disque (16).

7. Dispositif suivant la revendication 6 **caractérisé en ce que** la zone acérée (23) de l'élément de préhension (22) est disposée d'un côté de l'embase, de façon à obtenir, par retournement face pour face de l'élément de préhension (22), une deuxième zone de positionnement angulaire de la zone acérée (23).

8. Dispositif suivant la revendication 1 **caractérisé en ce que** les éléments de préhension (22') sont constitués d'une partie cylindrique filetée (36) qui est surmontée d'un méplat (38) surmonté lui-même d'une pointe (40), la partie filetée (36) étant destinée à être vissée dans un trou fileté (34) de l'élément rotatif (31) et à être bloqué sur celui-ci dans une position telle que la base (27') de la pointe (40) soit à une distance (d) de la surface externe du cylindre (31) égale à au moins une fois l'épaisseur du flan (5) et que l'axe (uu') du méplat soit orienté perpendiculairement à l'axe de l'élément rotatif (31)

## Patentansprüche

1. Vorrichtung zum drehenden Ausstanzen von Kartonzuschnitten (5) zwischen zwei Walzen, von denen mindestens eine eine Ausstanzwalze von dem Typ ist, welcher Abfallstück-Ausbrecheinrichtungen aufweist, die aus Greifelementen (22, 22') bestehen, welche auf den Drehelementen (31), zwischen denen die Bahn mitgeführt wird, angeordnet sind und eine scharfe Zone (23, 40) aufweisen, welche in das Abfallstück (5a) des ausgestanzten Zuschnitts (5) eindringen soll, wobei die Vorrichtung einen Kamm aufweist, damit im Verlauf der Drehung der Drehelemente, zwischen denen die Bahn mitgeführt wird, der Kamm für ein Trennen des Abfallstücks von den Greifelementen sorgt, und die Greifelemente (22, 22') ein Befestigungselement (27, 38) aufweisen, das über die Außenfläche der Drehelemente um einen Wert (d) übersteht, der mindestens so groß ist wie die Dicke der Zuschnitte, und die Abmessung des Befestigungsstücks (27, 38) in Richtung der Drehachse der Drehelemente so groß ist wie die scharfe Zone, **dadurch gekennzeichnet, dass** der Querschnitt des Befestigungsstücks, gesehen in Richtung der Achse des Drehelementes, auf welchem die Greifelemente angeordnet sind, größer ist als der der scharfen Zone (23, 40), derart, dass nach dem Eindringen der scharfen Zone (23, 40) in das Abfallstück (5a) sich dieses in einem gegen das Befestigungsstück (27, 38) anliegenden Zustand befindet, wobei die Innenfläche des Abfallstücks gegen das Befestigungsstück so zu liegen kommt, dass sie mit Abstand zur Außenfläche des die Greifelemente aufweisenden Drehelementes angeordnet ist.

2. Vorrichtung nach Anspruch 1, **dadurch gekennzeichnet, dass** die Drehelemente aus Scheiben (16, 16') bestehen und die scharfen Elemente aus ebenen Elementen (22) bestehen, die an den Basisflächen (20) dieser Scheiben befestigt sind.

3. Vorrichtung nach Anspruch 2, **dadurch gekennzeichnet, dass** die Scheiben (16) auf mindestens einer ihrer Basisflächen eine kreisförmige Nut (18) aufweisen, an deren Seitenfläche (20) die Greifelemente (22) befestigt sind.

4. Vorrichtung nach Anspruch 3, **dadurch gekennzeichnet, dass** die Basis der Greifelemente (22) die Form eines umgedrehten V aufweist, wodurch ermöglicht wird, dass sie in zwei Punkten auf dem Drehelement (16) aufliegt.

5. Vorrichtung nach Anspruch 3, **dadurch gekennzeichnet, dass** die Greifelemente (22) mit Langlöchern (26) versehen sind, welche die Form von Kreisbögen haben, deren Mittelpunkt auf der Achse der Drehelemente (16) liegt, wobei Befestigungseinrichtungen (28) durch die Seitenfläche (20) der Greifelemente hindurch verlaufen.

6. Vorrichtung nach Anspruch 5, **dadurch gekennzeichnet, dass** die Befestigungseinrichtungen aus Schrauben (28) bestehen, welche in Gewindelöcher (30) der Seitenfläche (20) eingesetzt sind, wobei der Winkelabstand der Löcher (30) sowie der Langlöcher derart ist, dass es möglich ist, den scharfen Teil (23) in jeder beliebigen Winkelposition auf dem Umfang der Scheibe (16) anzuordnen.

7. Vorrichtung nach Anspruch 6, **dadurch gekennzeichnet, dass** die scharfe Zone (23) des Greifelementes (22) seitlich auf dem Befestigungsstück angeordnet ist, derart, dass durch Vertauschen der Seiten des Greifelementes (22) eine zweite Zone der Winkelpositionierung der scharfen Zone (23) erzielt werden kann.

8. Vorrichtung nach Anspruch 1, **dadurch gekennzeichnet, dass** die Greifelemente (22') aus einem mit einem Gewinde versehenen zylindrischen Teil (36) bestehen, über dem sich ein abgeflachtes Stück (38) befindet, über welchem sich wiederum eine Spitze (40) befindet, wobei der mit einem Gewinde versehene Teil (36) in ein Gewindeloch (34) des Drehelementes (31) eingeschraubt ist und auf diesem in einer derartigen Position festgelegt ist, dass die Basis (27') der Spitze (40) mit einem Abstand (d) zur Außenfläche der Walze (31) angeordnet ist, der mindestens so groß ist wie die einfache Dicke des Abfallstücks (5), und die Achse (uu') des abgeflachten Stücks senkrecht zur Achse des Drehelementes (31) ausgerichtet ist.

## Claims

1. Device for the rotary cut-out of cardboard blanks (5) between two rollers of which at least one is a cut-out roller, of the type comprising peeling-off means constituted by gripping elements (22, 22') disposed on rotary elements (31), between which the web is entrained and which comprise a sharp-edged zone (23, 40) intended to penetrate in the peel (5a) of the cut-out blank (5), the device comprising a comb in order that, during the rotation of the rotary elements between which the web is entrained, the comb ensures the separation of the peel from the gripping elements, the gripping elements (22, 22') comprising a base (27,28) which projects beyond the outer surface of the rotary elements by a value (d) at least equal to the thickness of the blank, the dimension of the base (27, 38) in the direction of the axis of rotation of the rotary elements (31) being equal to that of the sharp-edged zone, **characterized in that** the section of the base, seen in the direction of the axis of the rotary element on which the gripping elements are disposed, is greater than that of the sharp-edged zone (23, 40), so that, after penetration of the sharp-edged zone (23, 40) in the peel (5a), the latter is applied against the base (27, 38) which receives the lower face of the peel so as to move it away from the outer surface of the rotary element comprising the gripping elements.

2. Device according to Claim 1, **characterized in that** the rotary elements are constituted by discs (16, 16') and the sharp-edged elements are formed by planar elements (22) which are fixed on the base faces (20) of these discs.

3. Device according to Claim 2, **characterized in that** the discs (16) comprise on at least one of their base faces a circular groove (18) against a lateral face (20) of which the gripping elements (22) are fixed.

4. Device according to Claim 3, **characterized in that** the base of the gripping elements (22) is in the form of an upturned V, allowing it to be in abutment at two points on the rotary element (16).

5. Device according to Claim 3, **characterized in that** the gripping elements (22) are pierced with slots (26) in the form of arcs of circle, centred on the axis of the rotary elements (16), which are traversed by means (28) for fixing on the lateral face (20).

6. Device according to Claim 5, **characterized in that** the fixing means are constituted by screws (28) which are placed in threaded holes (30) in the lateral face (20), the angular spacing of the holes (30) and that of the slots (26) being such that it is possible to position the sharp-edged part (23) angularly at any point of the periphery of the disc (16).

7. Device according to Claim 6, **characterized in that** the sharp-edged zone (23) of the gripping element (22) is disposed on one side of the base, so as to obtain, a turnaround of the gripping element (22) through 180°, a second zone of angular positioning of the sharp-edged zone (23).

8. Device according to Claim 1, **characterized in that** the gripping elements (22') are constituted by a threaded cylindrical part (36) which is surmounted by a flat portion (38) itself surmounted by a point (40), the threaded part (36) being intended to be screwed in a threaded hole (34) in the rotary element (31) and to be blocked thereon in a position such that the base (27') of the point (40) is at a distance (d) from the outer surface of the roller (31) equal to at least once the thickness of the blank (5), and that the axis (uu') of the flat portion is oriented perpendicularly to the axis of the rotary element (31).
